# EUROPÄISCHE PATENTSCHRIFT

(11) **EP 2 718 179 B1**
(45) Veröffentlichungstag und Bekanntmachung des Hinweises auf die Patenterteilung: **06.07.2016**
(21) Anmeldenummer: 12721848.5
(22) Anmeldetag: 16.05.2012
(51) Int. Cl.: B63H 9/06

(54) **RAHMENEINRICHTUNG FÜR EINE PROFILSEGELEINRICHTUNG UND PROFILSEGELEINRICHTUNG MIT WENIGSTENS EINER RAHMENEINRICHTUNG**
FRAME DEVICE FOR A PROFILED SAIL DEVICE, AND PROFILED SAIL DEVICE COMPRISING AT LEAST ONE FRAME DEVICE
DISPOSITIF DE CADRE POUR UNE VOILE PROFILÉE ET VOILE PROFILÉE COMPRENANT AU MOINS UN DISPOSITIF DE CADRE

(30) Priorität: 08.06.2011 EP 11169042
(43) Veröffentlichungstag der Anmeldung: 16.04.2014
(73) Patentinhaber: SoftWing SA, 1002 Lausanne (CH)
(72) Erfinder: DE TURCKHEIM, Hugues, F-83500 La Seyne sur mer (FR)
(74) Vertreter: Ege & Lee Patentanwälte
(86) Internationale Anmeldenummer: PCT/EP2012/059176
(87) Internationale Veröffentlichungsnummer: WO 2012/168048

(56) Entgegenhaltungen:
- EP-A1- 0 511 050
- WO-A1-03/022672
- WO-A1-2004/024556
- DE-A1- 4 002 972
- DE-A1- 4 207 539
- US-A- 2 650 047
- US-A- 4 624 203

## Beschreibung

Die Erfindung betrifft eine Rahmeneinrichtung für eine Profilsegeleinrichtung, wobei die Rahmeneinrichtung mehrere zueinander verstellbare Rahmenelemente aufweist, wenigstens ein Rahmenelement eine erste Profilkontur, die einer Segelfläche zugeordnet ist, und eine zweite Profilkontur, die einer anderen Segelfläche zugeordnet ist, aufweist, die Rahmeneinrichtung eine Profilkontur mit wenigstens einem Profilkonturabschnitt, der mithilfe einer Profilkontur des wenigstens einen Rahmenelements gebildet ist, aufweist und die Rahmeneinrichtung zwischen einer ersten Betriebsposition und einer zweiten Betriebsposition verstellbar ist, eine Profilsegeleinrichtung aufweisend eine erste anströmbare Segelfläche, die eine erste Profiloberfläche bildet, eine zweite anströmbare Segelfläche, die eine zweite Profiloberfläche bildet, eine Segelvorderkante und eine zwischen der ersten Segelfläche und der zweiten Segelfläche angeordnete verstellbare Skeletteinrichtung sowie eine Profilsegeleinrichtung aufweisend eine erste anströmbare Segelfläche, die eine erste Profiloberfläche bildet, eine zweite anströmbare Segelfläche, die eine zweite Profiloberfläche bildet und eine zwischen der ersten Segelfläche und der zweiten Segelfläche angeordnete verstellbare Skeletteinrichtung mit mehreren Rahmeneinrichtungen, wobei wenigstens eine Rahmeneinrichtung mehrere Rahmenelemente aufweist, die zueinander verstellbar und jeweils in sich starr sind.

Aus der EP 511 050 A1 ist eine Vorrichtung bekannt, bestehend aus mindestens einem aerodynamisch geformten Element, wovon mindestens ein Teil oder eine Zone klappbar ist, zum Antrieb und/oder zum Auftrieb unter Wirkung des darauf gerichteten Windes, mit zwei Oberflächen, jeweils für die Druck-(Luv) bzw. Sog-(Lee)seite, in denen mindestens ein Schlitz vorgesehen ist, um den Luftstrom von der Druckseite zur Sogseite zu ermöglichen und Steuerelemente sind vorgesehen, um die aus dem besagten Schlitz austretende Luft an der Sogseite tangential zu dem besagten Element zu leiten, bei der der besagte Schlitz und die besagten Steuerelemente des besagten Luftstroms hinsichtlich der Geometrie und der Öffnung/des Verschlusses durch Vorrichtungen sich auf die Stellung und auf die Geometrie von mindestens einem Teil und/oder einer Zone des besagten Elementes auswirken und bei der die besagte Vorrichtung darüber hinaus Mittel beinhaltet die die Geometrie des besagten Elementes regeln, zumindest die Form und Tiefe der Wölbung, um ein aerodynamisches Element mit verstellbarer Geometrie anzubieten, das mit Mitteln ausgestattet ist, die die Luftströmung von der Druckseite zur Sogseite verbessern, auf eine solche Weise, dass die Luft auf der Sogseite in einen Strom mündet, der in der gleichen Richtung und auf der gleichen Seite fließt, wie der Strom des Sogseiteausflusses an der Mündungsstelle des besagten Stromes und des besagten Ausflusses, wobei das Element seine aerodynamische Form behält. (Das heißt, ohne Verschiebung, ohne Höhlung, ohne Hindernis, das unter anderem ein Leitelement bildet), auch wenn kein Luftdurchzug entsteht (wenn zum Beispiel das aerodynamische Element wenig gewölbt ist, und wenn ein Prinzip verwendet wird, das für alle Elemente aerodynamischer Form, für die dünnen wie auch für die dichten Tragflächen gültig ist).

Aus der DE 40 02 972 A1 ist eine Vorrichtung mit allen Merkmalen des Oberbegriffs des Anspruchs 1 bekannt.

Der Erfindung liegt die Aufgabe zugrunde, eine eingangs genannte Rahmeneinrichtung baulich und/oder funktional zu verbessern und eine eingangsgenannte Profilsegeleinrichtung bereitzustellen, die baulich und/oder funktional verbessert ist. Insbesondere sind eine Rahmeneinrichtung und/oder eine Profilsegeleinrichtung bereitzustellen, mit der die Möglichkeiten, einen Vortrieb und eine Kränkung einzustellen, verbessert sind und deren Handhabung verbessert ist.

Die Lösung der Aufgabe erfolgt mit einer Rahmeneinrichtung für eine Profilsegeleinrichtung, wobei die Rahmeneinrichtung mehrere zueinander verstellbare Rahmenelemente aufweist, wenigstens ein Rahmenelement eine erste Profilkontur, die einer Segelfläche zugeordnet ist, und eine zweite Profilkontur, die einer anderen Segelfläche zugeordnet ist, aufweist, die Rahmeneinrichtung eine Profilkontur mit wenigstens einem Profilkonturabschnitt, der mithilfe einer Profilkontur des wenigstens einen Rahmenelements gebildet ist, aufweist und die Rahmeneinrichtung zwischen einer ersten Betriebsposition und einer zweiten Betriebsposition verstellbar ist, bei der in der ersten Betriebsposition die erste Profilkontur des wenigstens einen Rahmenelements zumindest einen Profilkonturabschnitt der Rahmeneinrichtung für die erste Segelfläche oder für die zweite Segelfläche und die zweite Profilkontur des wenigstens einen Rahmenelements keinen Profilkonturabschnitt der Rahmeneinrichtung für die Segelfläche bildet und in der zweiten Betriebsposition die erste Profilkontur des wenigstens einen Rahmenelements keinen Profilkonturabschnitt der Rahmeneinrichtung für die Segelfläche und die zweite Profilkontur des wenigstens einen Rahmenelements zumindest einen Profilkonturabschnitt der Rahmeneinrichtung für die jeweils andere Segelfläche bildet.

Die Rahmeneinrichtung kann zwischen einer ersten Endlage und einer zweiten Endlage verstellbar sein. Die erste Endlage kann der ersten Betriebsposition entsprechen. Die zweite Endlage kann der zweiten Betriebsposition entsprechen. Zwischen der ersten Endlage und einer zweiten Endlage können weitere Betriebspositionen vorhanden sein. Eine anströmbare Segelfläche kann eine von einem Wind anströmbare Segelfläche sein.

Bei der erfindungsgemäßen Rahmeneinrichtung bildet betriebspositionsabhängig wechselnd die erste Profilkontur des wenigstens einen Rahmenelements zumindest einen Profilkonturabschnitt der Rahmeneinrichtung für die erste Segelfläche oder für die zweite Segelfläche und die zweite Profilkontur des wenigstens einen Rahmenelements bildet keinen Profilkonturabschnitt der Rahmeneinrichtung für die Segelfläche oder die erste Profilkontur des wenigstens einen Rahmenelements bildet keinen Profilkonturabschnitt der Rahmeneinrichtung für die Segelfläche und die zweite Profilkontur des wenigstens einen Rahmenelements bildet zumindest einen Profilkonturabschnitt der Rahmeneinrichtung für die jeweils andere Segelfläche. Ein Profilkonturabschnitt der Rahmeneinrichtung ist nicht zugleich mit der zumindest annähernd gesamten ersten Profilkontur und der zumindest annähernd gesamten zweiten Profilkontur des wenigstens einen Rahmenelements gebildet. Das wenigstens eine Rahmenelement und/oder eine Skeletteinrichtung mit einem derartigen Rahmenelement weist eine bezogen auf einen Abstand zwischen der ersten Segelfläche und der zweiten Segelfläche geringe Breite auf. Eine Breite des wenigstens einen Rahmenelements und/oder einer Skeletteinrichtung mit einem derartigen Rahmenelement ist geringer als ein Abstand zwischen der ersten Segelfläche und der zweiten Segelfläche. Die Rahmeneinrichtung und/oder das wenigstens eine Rahmenelement und/oder ein Profilsegel mit einer derartigen Rahmeneinrichtung beansprucht einen verringerten Bauraum. Die Rahmeneinrichtung und/oder das wenigstens eine Rahmenelement und/oder das Profilsegel mit einer derartigen Rahmeneinrichtung ist unter Leichtbaugesichtspunkten verbessert. Die Rahmeneinrichtung und/oder das wenigstens eine Rahmenelement und/oder das Profilsegel mit einer derartigen Rahmeneinrichtung weist ein verringertes Gewicht auf. Die Rahmeneinrichtung und/oder das wenigstens eine Rahmenelement und/oder das Profilsegel mit einer derartigen Rahmeneinrichtung weist eine erhöhte Steifigkeit und/oder Festigkeit auf. Die Rahmeneinrichtung und/oder das wenigstens eine Rahmenelement und/oder das Profilsegel mit einer derartigen Rahmeneinrichtung ist vereinfacht handhabbar. Eine Profilsegeleinrichtung mit einer derartigen Rahmeneinrichtung kann auf vereinfachte Weise gehisst und/oder eingeholt werden. Eine Profilsegeleinrichtung mit einer derartigen Rahmeneinrichtung kann auf vereinfachte Weise verstellt werden. Eine Profilsegeleinrichtung mit einer derartigen Rahmeneinrichtung weist verbesserte Segeleigenschaften auf. Eine Profilsegeleinrichtung mit einer derartigen Rahmeneinrichtung weist verbesserte Tragflächeneigenschaften auf. Eine Profilsegeleinrichtung mit einer derartigen Rahmeneinrichtung weist in zusammengelebtem Zustand einen verringerten Raumbedarf auf.

Die Rahmeneinrichtung kann ein erstes Rahmenelement, ein zweites Rahmenelement und ein drittes Rahmenelement aufweisen, die jeweils zueinander verstellbar sein können, wobei das zweite Rahmenelement zwischen dem ersten Rahmenelement und dem dritten Rahmenelement angeordnet sein kann, das erste Rahmenelement eine erste Profilkontur, die der ersten Segelfläche zugeordnet ist, und eine zweite Profilkontur, die der zweiten Segelfläche zugeordnet ist, aufweisen kann, das zweite Rahmenelement eine erste Profilkontur, die der zweiten Segelfläche zugeordnet ist, und eine zweite Profilkontur, die der ersten Segelfläche zugeordnet ist, aufweisen kann, das dritte Rahmenelement eine erste Profilkontur, die der ersten Segelfläche zugeordnet ist, und eine zweite Profilkontur, die der zweiten Segelfläche zugeordnet ist, aufweisen kann, in der ersten Betriebsposition die erste Profilkontur des ersten Rahmenelements einen Profilkonturabschnitt der Rahmeneinrichtung für die erste Segelfläche und die zweite Profilkontur des ersten Rahmenelements keinen Profilkonturabschnitt der Rahmeneinrichtung für die Segelfläche bilden kann, die erste Profilkontur des zweiten Rahmenelements einen Profilkonturabschnitt der Rahmeneinrichtung für die zweite Segelfläche und die zweite Profilkontur des zweiten Rahmenelements keinen Profilkonturabschnitt der Rahmeneinrichtung für die Segelfläche bilden kann und die erste Profilkontur des dritten Rahmenelements einen Profilkonturabschnitt der Rahmeneinrichtung für die erste Segelfläche und die zweite Profilkontur des dritten Rahmenelements keinen Profilkonturabschnitt der Rahmeneinrichtung für die Segelfläche bilden kann und in der zweiten Betriebsposition die erste Profilkontur des ersten Rahmenelements keinen Profilkonturabschnitt der Rahmeneinrichtung für die Segelfläche und die zweite Profilkontur des ersten Rahmenelements einen Profilkonturabschnitt der Rahmeneinrichtung für die zweite Segelfläche bilden kann, die erste Profilkontur des zweiten Rahmenelements einen Profilkonturabschnitt der Rahmeneinrichtung für die zweite Segelfläche und die zweite Profilkontur des zweiten Rahmenelements keinen Profilkonturabschnitt der Rahmeneinrichtung für die Segelfläche bilden kann und die erste Profilkontur des dritten Rahmenelements keinen Profilkonturabschnitt der Rahmeneinrichtung für die Segelfläche und die zweite Profilkontur des dritten Rahmenelements einen Profilkonturabschnitt der Rahmeneinrichtung für die zweite Segelfläche bilden kann.

Die Rahmeneinrichtung kann ein erstes Rahmenelement, ein zweites Rahmenelement und ein drittes Rahmenelement aufweisen, die jeweils zueinander verstellbar sind, wobei das zweite Rahmenelement zwischen dem ersten Rahmenelement und dem dritten Rahmenelement angeordnet sein kann, das erste Rahmenelement eine erste Profilkontur, die der ersten Segelfläche zugeordnet ist, und eine zweite Profilkontur, die der zweiten Segelfläche zugeordnet ist, aufweisen kann, das zweite Rahmenelement eine erste Profilkontur, die der ersten Segelfläche zugeordnet ist, und eine zweite Profilkontur, die der zweiten Segelfläche zugeordnet ist, aufweisen kann, das dritte Rahmenelement eine Profilkontur, die einer Segelvorderkante zugeordnet ist, aufweisen kann, in der ersten Betriebsposition die erste Profilkontur des ersten Rahmenelements einen Profilkonturabschnitt der Rahmeneinrichtung für die erste Segelfläche und die zweite Profilkontur des ersten Rahmenelements keinen Profilkonturabschnitt der Rahmeneinrichtung für die Segelfläche bilden kann, ein Abschnitt der zweiten Profilkontur des zweiten Rahmenelements einen Profilkonturabschnitt der Rahmeneinrichtung für die zweite Segelfläche und zumindest annähernd die gesamte erste Profilkontur des zweiten Rahmenelements einen Profilkonturabschnitt der Rahmeneinrichtung für die erste Segelfläche bilden kann und die Profilkontur des dritten Rahmenelements einen der Segelvorderkante zugeordneten Profilkonturabschnitt der Rahmeneinrichtung bilden kann und in der zweiten Betriebsposition die erste Profilkontur des ersten Rahmenelements einen Profilkonturabschnitt der Rahmeneinrichtung für die zweite Segelfläche und die zweite Profilkontur des ersten Rahmenelements keinen Profilkonturabschnitt der Rahmeneinrichtung für die Segelfläche bilden kann, ein Abschnitt der ersten Profilkontur des zweiten Rahmenelements einen Profilkonturabschnitt der Rahmeneinrichtung für die erste Segelfläche und zumindest annähernd die gesamte zweite Profilkontur des zweiten Rahmenelements einen Profilkonturabschnitt der Rahmeneinrichtung für die zweite Segelfläche bilden kann und die Profilkontur des dritten Rahmenelements einen der Segelvorderkante zugeordneten Profilkonturabschnitt der Rahmeneinrichtung bilden kann.

Ein Rahmenelement und ein weiteres Rahmenelement können miteinander mithilfe eines scharnierartigen Gelenks verstellbar verbunden sein. Das eine Rahmenelement kann eine gabelartige Gelenkpfanne und das weitere Rahmenelement kann einen zahnartigen Gelenkkopf aufweisen. Das Gelenk kann einen ersten Anschlag zur Begrenzung einer Verstellbarkeit in der ersten Betriebsposition und einen zweiten Anschlag zur Begrenzung einer Verstellbarkeit in der zweiten Betriebsposition aufweisen. Das Gelenk kann einen ersten Anschlag zur Begrenzung einer Verstellbarkeit in der ersten Endlage und einen zweiten Anschlag zur Begrenzung einer Verstellbarkeit in der zweiten Endlage aufweisen.

Wenigstens zwei zueinander verstellbare Rahmenelemente können kinematisch derart gekoppelt sein, dass eine Verstellung eines Rahmenelements eine Verstellung eines weiteren Rahmenelements bewirkt. Ein Rahmenelement kann zur kinematischen Koppelung mit einem weiteren Rahmenelement einen ersten Koppelabschnitt mit einer Lücke und das weitere Rahmenelement kann einen zweiten Koppelabschnitt mit einem Fortsatz aufweisen. Der erste Koppelabschnitt und der zweite Koppelabschnitt können ein scharnierartiges Gelenk bilden. Der erste Koppelabschnitt kann eine gabelartige Gelenkpfanne aufweisen. Der zweite Koppelabschnitt kann einen zahnartigen Gelenkkopf aufweisen.

Die Rahmeneinrichtung kann ein erstes Rahmenelement, ein zweites Rahmenelement und ein drittes Rahmenelement aufweisen, die jeweils zueinander verstellbar sind, wobei das zweite Rahmenelement zwischen dem ersten Rahmenelement und dem dritten Rahmenelement angeordnet sein kann und das ersten Rahmenelement mit dem dritten Rahmenelement kinematisch derart gekoppelt sein kann, dass eine Verstellung des ersten Rahmenelements oder des dritten Rahmenelements eine Verstellung des jeweils andern Rahmenelements bewirkt.

Die Lösung der Aufgabe erfolgt außerdem mit einer Profilsegeleinrichtung, aufweisend eine erste anströmbare Segelfläche, die eine erste Profiloberfläche bildet, eine zweite anströmbare Segelfläche, die eine zweite Profiloberfläche bildet, eine Segelvorderkante und eine zwischen der ersten Segelfläche und der zweiten Segelfläche angeordnete verstellbare Skeletteinrichtung, bei der die Skeletteinrichtung wenigstens eine derartige Rahmeneinrichtung aufweist.

Die Lösung der Aufgabe erfolgt außerdem mit einer Profilsegeleinrichtung aufweisend eine erste anströmbare Segelfläche, die eine erste Profiloberfläche bildet, eine zweite anströmbare Segelfläche, die eine zweite Profiloberfläche bildet und eine zwischen der ersten Segelfläche und der zweiten Segelfläche angeordnete verstellbare Skeletteinrichtung mit mehreren Rahmeneinrichtungen, bei der wenigstens eine Rahmeneinrichtung mehrere Rahmenelemente aufweist, die zueinander verstellbar und jeweils in sich starr sind, wobei wenigstens eine Rahmeneinrichtung mehrere Rahmenelemente aufweist, die zueinander verstellbar und jeweils in sich starr sind, bei der wenigstens ein Rahmenelement eine erste Profilkontur, die in der ersten Betriebsposition an der ersten Segelfläche anliegt, und eine zweite Profilkontur, die in der zweiten Betriebsposition an der zweiten Segelfläche anliegt, aufweist und/oder bei der wenigstens ein Rahmenelement eine erste Profilkontur, die in der ersten Betriebsposition an der zweiten Segelfläche anliegt, und eine zweite Profilkontur, die in der zweiten Betriebsposition an der ersten Segelfläche anliegt, aufweist.

Die Profilsegeleinrichtung kann mit einem Mast verbunden sein. Die Profilsegeleinrichtung kann mit einem Segelfahrzeug verwendet werden. Das Segelfahrzeug kann ein Wasserfahrzeug oder ein Landfahrzeug sein. Das Segelfahrzeug kann ein Segelboot, ein Eissegler oder ein Landsegler sein. Ein Segelboot kann ein Einrumpfboot oder ein Mehrrumpfboot sein. Ein Mehrrumpfboot kann insbesondere zwei oder drei Rümpfe aufweisen. Ein Mehrrumpfboot kann ein Katamaran oder ein Trimaran sein. Das Segelboot kann einen Mast oder mehrere Masten aufweisen. Das Segelboot kann eine Slup sein. Das Segelboot kann ein Schoner, eine Ketsch oder eine Yawl sein. Das Segelboot kann ein Sportboot sein. Das Segelboot kann ein Rennboot sein. Das Segelboot kann ein Regattaboot sein. Das Segelboot kann ein Reiseboot sein. Die Profilsegeleinrichtung kann als Schratsegel verwendet werden. Die Profilsegeleinrichtung kann als Großsegel verwendet werden. Die Profilsegeleinrichtung kann als Focksegel, Schonersegel oder Besansegel verwendet werden. Die Profilsegeleinrichtung kann ein Oversize-Segel sein. Die wenigstens eine Rahmeneinrichtung kann einen Hauptebene aufweisen, die zu einer Achse des Masts im Wesentlichen orthogonal liegt. Es können mehrere Rahmeneinrichtung mit mehreren zueinander verstellbaren und jeweils in sich starren Rahmenelementen vorgesehen sein. Mehrere Rahmeneinrichtungen können unabhängig voneinander verstellbar sein. Mehrere Rahmeneinrichtungen können gemeinsam verstellbar sein. Mehrere Rahmeneinrichtungen können synchron verstellbar sein. Mehrere Rahmeneinrichtungen können gemeinsam, jedoch proportional unterschiedlich verstellbar sein.

Damit ist ein Profil unabhängig von einer Anströmung einstellbar. Ein eingestelltes Profil kann seine Profilierung auch bei sich ändernder Anströmung beibehalten. Es ist eine Profilwöbung einstellbar. Ein Profil ist invertierbar. Es ist ein Profil einstellbar, das für eine Anströmung der ersten Segelfläche optimiert ist. Es ist ein Profil einstellbar, das für eine Anströmung der zweiten Segelfläche optimiert ist. Es kann eine auf einen Mast wirkende Vortriebskraft eingestellt werden. Es kann ein Angriffspunkt einer auf einen Mast wirkenden Vortriebskraft eingestellt werden. Es kann ein auf einen Bootsrumpf einwirkendes Moment eingestellt werden. Die Profilsegeleinrichtung, insbesondere die wenigstens eine Rahmeneinrichtung, kann den Grundsätzen einer Leichtbauweise entsprechen. Die Profilsegeleinrichtung, insbesondere die wenigstens eine Rahmeneinrichtung, weist eine hohe Steifigkeit und Festigkeit auf. Die Profilsegeleinrichtung kann einfach gehandhabt werden.

Die wenigstens eine Rahmeneinrichtung kann zwischen einer ersten Betriebsposition, in der die wenigstens eine Rahmeneinrichtung eine erste Profilkontur für die erste Segelfläche und eine erste Profilkontur für die zweite Segelfläche bildet, und einer zweiten Betriebsposition, in der die wenigstens eine Rahmeneinrichtung eine zweite Profilkontur für die erste Segelfläche und eine zweite Profilkontur für die zweite Segelfläche bildet, verstellbar sein. Die erste Betriebsposition kann eine erste Endposition sein. Die zweite Betriebsposition kann eine zweite Endposition sein. In einer Endposition kann eine weitere Verstellung verhindert sein. Eine weitere Verstellung kann dadurch verhindert sein, dass zwischen den zueinander verstellbaren Rahmenelementen ein Formschluss gebildet ist. Eine weitere Verstellung kann dadurch verhindert sein, dass zwischen den zueinander verstellbaren Rahmenelementen ein Anschlag gebildet ist oder die verstellbaren Rahmenelemente aneinander anschlagen. Die wenigstens eine Rahmeneinrichtung kann in Betriebspositionen, die zwischen der ersten Betriebsposition und der zweiten Betriebsposition liegen, verstellbar sein. Damit kann in der ersten Betriebsposition eine zweckmäßige Profiloberfläche für die erste Segelfläche und eine zweckmäßige Profiloberfläche für die zweite Segelfläche eingestellt werden. In der zweiten Betriebsposition kann eine zweckmäßige Profiloberfläche für die erste Segelfläche und eine zweckmäßige Profiloberfläche für die zweite Segelfläche eingestellt werden. Die Profiloberfläche für die erste Segelfläche und die Profiloberfläche für die zweite Segelfläche können unterschiedlich sein. Die Profiloberflächen in der ersten Betriebsposition können sich von den Profiloberflächen in der zweiten Betriebsposition unterscheiden.

Mit den ersten Profilkonturen kann ein erstes Tragflügelprofil und mit den zweiten Profilkonturen kann ein zweites Tragflügelprofil gebildet sein. Das erste Tragflügelprofil kann ein asymmetrisches Tragflügelprofil und das zweite Tragflügelprofil kann ein zu dem ersten Tragflügelprofil komplementäres Tragflügelprofil sein. Das Tragflügelprofil kann ein Normalprofil sein, dessen angeströmte Seite (Luv) konvex und dessen gegenüberliegende Seite (Lee) s-förmig gebogen ist. Das Tragflügelprofil kann in einem weiten Geschwindigkeitsbereich eingesetzt werden. Mit dem Tragflügelprofil ist ein dynamischer Vortrieb erzeugbar.

Das wenigstens eine Rahmenelement kann zu seiner Längsachse symmetrische Profilkonturen aufweisen. Damit kann die Rahmeneinrichtung in der ersten Betriebsposition eine Profilkontur für die erste Segelfläche und in der zweiten Betriebsposition eine Profilkontur für die zweite Segelfläche bilden, wobei bei einem Wechsel der Betriebspositionen die Anlageflächen der Rahmenelemente wechseln.

Das wenigstens eine Rahmenelement kann außenseitig Holme, die die Profilkonturen bilden, und innenseitig Rippen, die die Holme stabilisieren, aufweisen. Die Rippen können sich in Richtung von Hauptbelastungsrichtungen erstrecken. Die Rippen können im Wesentlichen eine Druckbelastung in ihrer Längsrichtung aufnehmen. Damit ist ein leichter und dennoch stabiler Aufbau erzielt. Das wenigstens eine Rahmenelement kann aus einzelnen Stäben und/oder Segmenten zusammengesetzt sein. Das wenigstens eine Rahmenelement kann einstückig hergestellt sein. Das wenigstens eine Rahmenelement kann ein Material wie Holz, Leichtmetalllegierungen, beispielsweise Aluminiumlegierung oder Titanlegierung, Kunststoffe, Kohlenstoff, Faserstoffe, wie Karbonfasern oder Glasfasern, und/oder Partikelstoffe, insbesondere als Füllstoff für Kunststoff, aufweisen. Beispielsweise kann das wenigstens eine Rahmenelement einen gefüllten Kunststoff aufweisen. Beispielsweise kann das wenigstens eine Rahmenelement karbonfaserverstärkte Rohre aufweisen. Das wenigstens eine Rahmenelement kann ein Schaum-Sandwich-Bauteil sein.

Mehrere Rahmenelemente können mit ihren ersten Profilkonturen in der ersten Betriebsposition die erste Profilkontur der Rahmeneinrichtung und mit ihren zweiten Profilkonturen in der zweiten Betriebsposition die zweite Profilkontur der Rahmeneinrichtung bilden. Die Profilkonturen der mehreren Rahmenelemente können die Profilkontur der Rahmeneinrichtung bilden. Die Profilkonturen der mehreren Rahmenelemente können sich in einem Übergangsabschnitt aneinander anschmiegen. Ein Übergang zwischen den Profilkonturen der mehreren Rahmenelemente kann zumindest annähernd stetig verlaufen. Damit wird eine ebene Profiloberfläche erzielt.

Wenigstens zwei Rahmenelemente können eine gemeinsame Schwenkachse aufweisen, um die sie relativ zueinander verstellbar sind. Die Schwenkachse kann mithilfe eines Zapfens und einer Nabe gebildet sein.

Die wenigstens eine Rahmeneinrichtung kann *(n)* Rahmenelemente und (*n -* 1) voneinander beabstandete Schwenkachsen aufweisen. Insbesondere kann die Rahmeneinrichtung drei Rahmenelemente und zwei voneinander beabstandete Schwenkachsen aufweisen. Die wenigstens eine Rahmeneinrichtung kann ein erstes Rahmenelement, ein mit dem ersten Rahmenelement um eine gemeinsame erste Schwenkachse verstellbares zweites Rahmenelement und ein mit dem ersten Rahmenelement um eine gemeinsame zweite Schwenkachse verstellbares drittes Rahmenelement aufweisen. Das zweite Rahmenelement und das dritte Rahmenelement können eine erste Profilkontur, die in der ersten Betriebsposition an der ersten Segelfläche anliegt, und eine zweite Profilkontur, die in der zweiten Betriebsposition an der zweiten Segelfläche anliegt, aufweisen. Das erste Rahmenelement kann eine erste Profilkontur, die in der ersten Betriebsposition an der zweiten Segelfläche anliegt, und eine zweite Profilkontur, die in der zweiten Betriebsposition an der ersten Segelfläche anliegt, aufweisen.

Wenigstens zwei Rahmenelemente können kinematisch derart gekoppelt sein, dass eine Verstellung eines Rahmenelements eine Verstellung wenigstens eines weiteren Rahmenelements bewirkt. Eine kinematische Koppelung der wenigstens zwei Rahmenelemente kann einen ersten Koppelabschnitt, der einem Rahmenelement zugeordnet ist, und einen mit dem ersten Koppelabschnitt korrespondierenden zweiten Koppelabschnitt, der dem wenigstens einen weiteren Rahmenelement zugeordnet ist, aufweisen. Der erste Koppelabschnitt und der zweite Koppelabschnitt können kraftschlüssig miteinander korrespondieren. Eine kinematische Koppelung der wenigstens zwei Rahmenelemente kann eine gabelartige Führung aufweisen. Ein erster Koppelabschnitt kann eine Lücke und zweiter Koppelabschnitt kann einen Fortsatz aufweisen. Der Fortsatz kann bewegungsübertragend in der Lücke aufgenommen sein. Zwischen dem ersten Koppelabschnitt und dem zweiten Koppelabschnitt kann bei einem Wechsel der Betriebsposition eine Abrollbewegung und/oder eine Gleitbewegung erfolgen. Der erste Koppelabschnitt und der zweite Koppelabschnitt können korrespondierende Evolventenprofile aufweisen.

Wenigstens ein Rahmenelement kann eine Öffnung zur Aufnahme eines Masts aufweisen. Damit kann das wenigstens eine Rahmenelement an dem Mast festgelegt sein. Das wenigstens eine Rahmenelement kann an dem Mast begrenzt beweglich, insbesondere in Richtung orthogonal zu einer Mastachse beweglich, festgelegt sein. Das wenigstens eine Rahmenelement kann um dem Mast verschwenkbar sein. Damit kann die Profilsegeleinrichtung, beispielsweise bei einer Wende oder bei einer Halse, von einer Seite auf eine andere Seite übergehen. Das wenigstens eine Rahmenelement kann an dem Mast in Richtung der Mastachse verschiebbar sein. Damit kann Die Profilsegeleinrichtung gehisst, geborgen oder gerefft werden. Es können mehrere, insbesondere zwei, bereichsweise übereinander liegende Rahmenelemente Öffnungen zur Aufnahme eines Masts aufweisen, die derart fluchtend übereinander liegen, dass ein Mast aufgenommen werden kann und eine Verstellung der Profilsegeleinrichtung ermöglicht ist.

Zwischen der ersten Segelfläche und der zweiten Segelfläche kann eine Halteeinrichtung mit Halteelementen angeordnet sein. Mit der Halteeinrichtung können die erste Segelfläche und die zweite Segelfläche miteinander verbunden sein. Die erste Segelfläche und die zweite Segelfläche können einen vorbestimmten Abstand voneinander aufweisen. Mit der Halteeinrichtung können die erste Segelfläche und/oder die zweite Segelfläche mit einer Vorspannkraft beaufschlagt sein. Mit der Halteeinrichtung können die erste Segelfläche und/oder die zweite Segelfläche mit einer Profilkontur einer Rahmeneinrichtung und/oder eines Rahmenelements in Anlage gebracht und/oder gehalten sein. Die Halteelemente können ein Rohr, das zur Abstützung der ersten Segelfläche und/oder der zweiten Segelfläche dient, und ein in dem Rohr verlaufendes Seil, das zum Verspannen der ersten Segelfläche und/oder der zweiten Segelfläche dient, aufweisen.

Eine Verstellung der wenigstens einen Rahmeneinrichtung kann mithilfe einer Seilbetätigung erfolgt, die zwischen wenigstens zwei Rahmenelementen wirkt. Es kann ein erstes Seil vorgesehen seine, mit dem eine Verstellung von der ersten Betriebsposition in die zweite Betriebsposition erfolgen kann. Es kann ein zweites Seil vorgesehen seine, mit dem eine Verstellung von der zweiten Betriebsposition in die erste Betriebsposition erfolgen kann. Das erste Seil und das zweite Seil können eine gegenläufige Verstellung bewirken. Mithilfe der Seilbetätigung kann die wenigstens eine Rahmeneinrichtung in einer Betriebsposition fixiert werden. Ein Seil kann mit einem Rahmenelement zugfest verbunden sein. Ein Seil kann in einem Rahmenelement relativ beweglich geführt sein.

Nachfolgend werden Ausführungsbeispiele der Erfindung unter Bezugnahme auf Figuren näher beschrieben. Aus dieser Beschreibung ergeben sich weitere Merkmale und Vorteile. Konkrete Merkmale dieser Ausführungsbeispiele können allgemeine Merkmale der Erfindung darstellen. Mit anderen Merkmalen verbundene Merkmale dieser Ausführungsbeispiele können auch einzelne Merkmale der Erfindung darstellen.

Es zeigen schematisch und beispielhaft:
- Fig. 1: eine Profilsegeleinrichtung mit außen liegenden Segelflächen und einer innenliegenden Skelettstruktur,
- Fig. 2: eine Rahmeneinrichtung mit drei Rahmenelementen,
- Fig. 3a: eine Rahmeneinrichtung mit drei Rahmenelementen und Segelflächen in einer ersten Betriebsstellung,
- Fig. 3b: eine Rahmeneinrichtung mit drei Rahmenelementen und Segelflächen in einer zweiten Betriebsstellung,
- Fig. 3c: eine Rahmeneinrichtung mit drei Rahmenelementen und Segelflächen in einer neutralen Mittelstellung,
- Fig. 4: eine Rahmeneinrichtung mit Seilbetätigung in isometrischer Ansicht,
- Fig. 5: Rahmeneinrichtungen einer Profilsegeleinrichtung im zusammengelegten Zustand,
- Fig. 6a: eine Rahmeneinrichtung mit drei Rahmenelementen in Explosionsdarstellung und
- Fig. 6b: eine Rahmeneinrichtung mit drei Rahmenelementen in zusammengebautem Zustand.

Fig. 1 zeigt eine Profilsegeleinrichtung 100 mit außen liegenden Segelflächen 102, 104 und einer innenliegenden Skelettstruktur 106. Die Profilsegeleinrichtung 100 dient zum Antrieb eines hier nicht näher dargestellten Segelfahrzeugs. Die Skelettstruktur 106 gibt die Form der Profilsegeleinrichtung 100 vor. Die Segelflächen 102, 104 sind über die Skelettstruktur 106 gespannt. Die Profilsegeleinrichtung 100 weist eine erste Segelfläche 102 und eine gegenüberliegende zweite Segelfläche 104 auf.

Zwischen den Segelflächen 102, 104 ist ein Hohlraum 108 gebildet, in dem die Skelettstruktur 106 angeordnet ist.

Die Profilsegeleinrichtung 100 weist ein Tragflügelprofil auf, mit dem ein dynamischer Vortrieb mithilfe eines Tragflächeneffekts erzeugt werden kann. Das Tragflügelprofil der Profilsegeleinrichtung 100 ist verstellbar. Es kann eine erste Betriebsposition für eine Anströmung der ersten Segelfläche 102 eingestellt werden und es kann eine zweite Betriebsposition für eine Anströmung der zweiten Segelfläche 102 eingestellt werden. Dabei weist die anzuströmende Segelfläche eine konvex gewölbte Oberfläche auf. Die gegenüberliegende Segelfläche weist eine s-förmig gebogene Oberfläche auf. Die Profilsegeleinrichtung 100 weist eine Profilnase 110 mit einem Nasenradius und eine Profilhinterkante 112 mit einem Hinterkantenwinkel auf. Die längste Linie von der Profilnase 110 zur Profilhinterkante 112, die mit der Profilsehne identisch ist, bestimmt die Profiltiefe. Die Profilwölbung ergibt sich als größtmögliche Abweichung der Skelettlinie von der Profilsehne. Als Skelettlinie wird die Linie, die im Querschnitt der Profilsegeleinrichtung 100 genau zwischen den Segelflächen 102, 104 liegt, bezeichnet. Die Profilkontur Profilsegeleinrichtung 100 ist also um seine Skelettlinie symmetrisch. Eine andere Definition lautet: Die Skelettlinie ist die Verbindungslinie der in ein Profil einbeschriebenen Kreismittelpunkte. Die Profildicke ist der größtmögliche Kreisdurchmesser auf der Skelettlinie innerhalb des Profils. Die Profilwölbung bestimmt maßgeblich den maximalen Vortrieb und ist wesentlich für einen Momentenbeiwert.

Die Segelflächen 102, 104 können aus einem gewebten Tuch aus Kunstfasern bestehen. Die Segelflächen 102, 104 können mit einem Laminatsegel gebildet sein, bei dem Fasern mit Folien oder einem Gewebe verklebt sind. Die Segelflächen 102, 104 können mit einem Membransegel gebildet sein, bei dem verstärkende Fasern bereits bei der Herstellung des Segels gemäß einer zu erwartenden Lastlinie eingebracht sind. Die Segelflächen können 102, 104 Kunstfasern beispielsweise aus Polyamid, Polyester, Polyethylennaphtalat, Aramid, und/oder Kohlefaser, aufweisen.

Die Skelettstruktur 106 weist mehrere, vorliegend 19, Rahmeneinrichtungen, wie 114, auf. Die Rahmeneinrichtungen 114 weisen jeweils drei zueinander verstellbare Rahmenelemente auf. Damit kann die Profilsegeleinrichtung 100 derart verstellt werden, dass in der ersten Betriebsposition die erste Segelfläche 102 die anzuströmende Tragflügelseite und die zweite Segelfläche 104 eine Rückseite bildet und in der zweiten Betriebsposition die zweite Segelfläche 104 die anzuströmende Tragflügelseite und die erste Segelfläche 102 eine Rückseite bildet.

Die Profilsegeleinrichtung 100 ist an einem Mast 116 angeordnet. Der Mast 116 erstreckt sich bei gehisster Profilsegeleinrichtung 100 in dem Hohlraum 108 und durch Öffnung in den Rahmeneinrichtungen 114 hindurch. Zwischen Rändern der Öffnungen und dem Mast ist ein Spiel vorhanden. Die Rahmeneinrichtungen 114 sind an dem Mast 116 begrenzt verlagerbar. Die Rahmeneinrichtungen 114 sind an dem Mast 116 in Richtung der Mastachse verschiebbar. Die Rahmeneinrichtungen 114 sind um den Mast 116 verschwenkbar. Damit ist die Profilsegeleinrichtung 100 um den Mast 116 verschwenkbar. Der Mast 116 verläuft in dem Tragflügelprofil hinter der Profilnase 110, sodass sich ein kleinerer Abschnitt der Profilsegeleinrichtung 100 zwischen dem Mast 116 und der Profilnase 110 und ein größerer Abschnitt der Profilsegeleinrichtung 100 zwischen dem Mast 116 und der Profilhinterkante 112 erstreckt. Der Mast 116 ist vorliegend fest, insbesondere drehfest, mit einem Fahrzeugkörper, wie einem Bootsrumpf, verbunden. Der Mast 116 kann auf einem Kiel stehen und durch ein Deck hindurch geführt sein. Alternativ kann der Mast 116 auf dem Deck stehen und von unten auf einem Kiel abgestützt sein.

Fig. 2 zeigt eine Rahmeneinrichtung 200 einer Profilsegeleinrichtung, wie Rahmeneinrichtung 114 einer Profilsegeleinrichtung 100 gemäß Fig. 1, mit drei Rahmenelementen 202, 204, 206. Ein Rahmenelement 202 ist ein zentrales Rahmenelement. Ein Rahmenelement 204 bildet einen profilnasenseitigen Abschnitt der Rahmeneinrichtung 200 und damit des Tragflügelprofils. Ein Rahmenelement 206 bildet einen profilhinterkantenseitigen Abschnitt der Rahmeneinrichtung 200 und damit des Tragflügelprofils.

Das Rahmenelement 202 weist an seinem der Profilnase 208 des Tragflügelprofils zugewandten Ende 210 eine größere Breite auf, als an seinem der Profilhinterkante 212 zugewandten Ende 214. Das Rahmenelement 202 verläuft ausgehend von seinem Ende 210 bis zu seinem Ende 214 stetig schmäler werdend. Das Rahmenelement 202 weist seitliche Holme 216, 218 auf, die eine Profilkontur bilden. Die Holme 216, 218 sind mit Rippen 220 stabilisiert. Das Rahmenelement 202 weist im Bereich seines Endes 210 eine Gelenkverbindung 222 zur gelenkigen Verbindung mit dem Rahmenelement 204 auf. Das Rahmenelement 202 weist im Bereich seines Endes 214 eine Gelenkverbindung 224 zur gelenkigen Verbindung mit dem Rahmenelement 206 auf. Das Rahmenelement 202 weist eine Haupterstreckungsebene auf, in der sich die Holme 216, 218 und die Rippen 220 erstrecken. Die Gelenkverbindungen 222, 224 weisen Achsen auf, die zu der Haupterstreckungsebene orthogonal ausgerichtet sind. Zur Bildung der Gelenkverbindungen 222, 224 sind an dem Rahmenelement 202 Öffnungen und/oder Zapfen vorgesehen.

Das Rahmenelement 204 weist eine tropfenartige Außenkontur auf. Ein Ende 226 des Rahmenelements 204 bildet die Profilnase 208 der Rahmeneinrichtung 200 und damit des Tragflügelprofils. Ein der Profilhinterkante 212 zugewandtes Ende 228 des Rahmenelements 204 weist einen Koppelabschnitt 230 auf. Der Koppelabschnitt 230 dient zu einer kinematischen Koppelung mit dem Rahmenelement 206, derart, dass eine Verstellung des Rahmenelements 204 relativ zu dem Rahmenelement 202 auch eine Verstellung des Rahmenelements 206 bewirkt. Der Koppelabschnitt 230 weist vorliegend einen Fortsatz auf, der in eine korrespondierende Ausnehmung eines Koppelabschnitts 232 des Rahmenelements 206 eingreift. Das Rahmenelement 204 verläuft ausgehend von seinem Ende 226 zu seinem Ende 228 hin sich zunächst bauchig erweiternd und dann spitz zulaufend. Das Rahmenelement 204 weist einen umlaufenden Holm 234 auf, der eine Profilkontur bildet. Der Holm 234 ist mit Rippen 236 stabilisiert. Das Rahmenelement 204 weist eine Gelenkverbindung 222 zur gelenkigen Verbindung mit dem Rahmenelement 202 auf. Das Rahmenelement 204 weist eine Haupterstreckungsebene auf, in der sich der Holm 234 und die Rippen 236 erstrecken. Die Achse der Gelenkverbindung 222, ist zu der Haupterstreckungsebene orthogonal ausgerichtet. Zur Bildung der Gelenkverbindung 222 ist an dem Rahmenelement 204 eine Öffnung oder ein Zapfen vorgesehen.

Das Rahmenelement 206 weist eine nadelartige Form auf. Ein der Profilnase 210 zugewandtes Ende 238 des Rahmenelements 206 weist einen Koppelabschnitt 232 auf. Der Koppelabschnitt 232 dient zu einer kinematischen Koppelung mit dem Rahmenelement 204, derart, dass eine Verstellung des Rahmenelements 206 relativ zu dem Rahmenelement 202 auch eine Verstellung des Rahmenelements 204 bewirkt. Der Koppelabschnitt 232 weist vorliegend eine Ausnehmung auf, in die ein korrespondierender Fortsatz des Koppelabschnitts 230 des Rahmenelements 204 eingreift. Ein Ende 240 des Rahmenelements 206 bildet die Profilhinterkante 212 der Rahmeneinrichtung 200 und damit des Tragflügelprofils. Das Rahmenelement 206 verläuft ausgehend von seinem Ende 238 zu seinem Ende 240 hin spitz zulaufend. Das Rahmenelement 206 weist seitliche Holme 242, 244 auf, die eine Profilkontur bilden. Die Holme 242, 244 sind mit Rippen 246 stabilisiert. Das Rahmenelement 206 weist eine Gelenkverbindung 224 zur gelenkigen Verbindung mit dem Rahmenelement 202 auf. Das Rahmenelement 206 weist eine Haupterstreckungsebene auf, in der sich die Holme 242, 244 und die Rippen 236 erstrecken. Die Achse der Gelenkverbindung 222, ist zu der Haupterstreckungsebene orthogonal ausgerichtet. Zur Bildung der Gelenkverbindung 222 ist an dem Rahmenelement 206 eine Öffnung oder ein Zapfen vorgesehen.

Die Rahmenelemente 202, 204, 206 bilden mit ihren Profilkonturen eine Profilkontur der Rahmeneinrichtung 200. Dabei verläuft ein Übergang von einer Profilkontur eines Rahmenelements zu einer Profilkontur eines anderen Rahmenelements derart stetig, dass die Segelflächen zumindest annähernd glatt an der Profilkontur anliegen. Vorliegend weisen die Holme der Rahmenelemente 202, 204, 206 eine rechteckige Querschnittsfläche mit einer Kantenlänge von ca. 20-40 mm, insbesondere ca. 30 mm, x ca. 10-30 mm, insbesondere ca. 20 mm, auf. Die Rippen der Rahmenelemente 202, 204, 206 weisen eine kleinere Querschnittsfläche auf. Übergänge zwischen Holmen und Rippen und zwischen Rippen sind vorliegend mit Radien verrundet ausgeführt. Damit ergibt sich ein günstiger Kraftverlauf. Es werden Spannungsspitzen vermieden. Eine Belastbarkeit ist verbessert.

Das Rahmenelement 202 weist eine Öffnung 248 auf. Das Rahmenelement 204 weist eine Öffnung 250 auf. In den Öffnungen 248, 250 kann ein Mast aufgenommen sein. Die Rahmeneinrichtung 200 kann mit den Öffnungen 248, 250 an einem Mast festgelegt sein. Der Mast ist in den Öffnungen 248, 250 spielbehaftet aufgenommen. Die Rahmeneinrichtung 200 ist damit relativ zum Mast begrenzt verlagerbar. Die Rahmeneinrichtung 200 ist damit um den Mast verschwenkbar. Die Öffnungen 248, 250 überdecken sich derart, dass auch bei einer Verstellung der Rahmeneinrichtung 200, insbesondere der Rahmenelemente 202, 204 zueinander, eine Bewegbarkeit der Rahmeneinrichtung 200 relativ zum Mast erhalten bleibt.

Fig. 3a zeigt eine Rahmeneinrichtung 300 einer Profilsegeleinrichtung, wie Rahmeneinrichtung 114 einer Profilsegeleinrichtung 100 gemäß Fig. 1, mit drei Rahmenelementen 302, 304, 306 und Segelflächen 308, 310 in einer ersten Betriebsstellung. Eine zweite Betriebsstellung der Rahmeneinrichtung 300 ist in Fig. 3b dargestellt. Fig. 3c zeigt die Rahmeneinrichtung 300 in einer neutralen Mittelstellung zwischen der ersten Betriebsstellung und der zweiten Betriebsstellung.

In der in Fig. 3a gezeigten ersten Betriebsstellung bildet die Rahmeneinrichtung 300 ein Tragflügelprofil, bei dem die Segelfläche 308 eine anströmbare Vorderseite und die Segelfläche 310 eine Rückseite bildet. Bei einem Betrieb eines Segelfahrzeugs liegt die Segelfläche 308 üblicherweise auf der Luvseite und die Segelfläche 310 auf der Leeseite. Das Rahmenelement 302 weist eine Profilkontur 312, die der Segelfläche 310 zugeordnet ist, und eine Profilkontur 314, die der Segelfläche 308 zugeordnet ist, auf. Das Rahmenelement 304 weist eine Profilkontur 316, die der Segelfläche 308 zugeordnet ist, und eine Profilkontur 318, die der Segelfläche 310 zugeordnet ist, auf. Das Rahmenelement 306 weist eine Profilkontur 320, die der Segelfläche 308 zugeordnet ist, und eine Profilkontur 322, die der Segelfläche 310 zugeordnet ist, auf. In der ersten Betriebsstellung bilden die Profilkontur 316 des Rahmenelements 304 und die Profilkontur 320 des Rahmenelements 306 eine Profilkontur der Rahmeneinrichtung 300 für die Segelfläche 308. In der ersten Betriebsstellung bildet die Profilkontur 312 des Rahmenelements 302 eine Profilkontur der Rahmeneinrichtung 300 für die Segelfläche 310. Die Segelflächen 308, 310 liegen umlaufend an der Profilkontur der Rahmeneinrichtung 300 an.

In der in Fig. 3c gezeigten zweiten Betriebsstellung bildet die Rahmeneinrichtung 300 ein Tragflügelprofil, bei dem die Segelfläche 310 eine anströmbare Vorderseite und die Segelfläche 308 eine Rückseite bildet. Bei einem Betrieb eines Segelfahrzeugs liegt die Segelfläche 310 üblicherweise auf der Luvseite und die Segelfläche 308 auf der Leeseite. In der zweiten Betriebsstellung bilden die Profilkontur 318 des Rahmenelements 304 und die Profilkontur 322 des Rahmenelements 306 eine Profilkontur der Rahmeneinrichtung 300 für die Segelfläche 310. In der ersten Betriebsstellung bildet die Profilkontur 314 des Rahmenelements 302 eine Profilkontur der Rahmeneinrichtung 300 für die Segelfläche 308. Die Segelflächen 308, 310 liegen umlaufend an der Profilkontur der Rahmeneinrichtung 300 an.

In der in Fig. 3b gezeigten einer neutralen Mittelstellung bildet die Rahmeneinrichtung 300 eine symmetrische Profilkontur. In dieser Mittelstellung liegen die Segelflächen 308, 310 nicht umlaufend an der Profilkontur der Rahmeneinrichtung 300 an. Insbesondere in einem zwischen der Profilnase 324 und der Profilhinterkante 326 liegenden mittleren Abschnitt liegen die Segelflächen 308, 310 nicht an der Profilkontur der Rahmeneinrichtung 300 an. An der Profilnase 324 und an der Profilhinterkante 326 liegen die Segelflächen 308, 310 auch in der Mittelstellung an der Profilkontur der Rahmeneinrichtung 300 an.

In Fig. 3b ist ersichtlich, dass die Segelflächen 308, 310 voneinander definiert beabstandet sind. Dies wird mit einer Halteeinrichtung für die Segelflächen 308, 310 erreicht, die mehrere Halteelemente, wie 328, aufweist. Die Halteelemente 328 weisen jeweils ein Seilstück und ein Rohrstück auf. Das Rohrstück liegt innenseitig an den Segelflächen 308, 310 an und definiert einen seiner Länge entsprechenden Abstand der Segelflächen 308, 310 voneinander. Das Seilstück ist in dem Rohrstück geführt und sowohl mit der Segelfläche 308 als auch mit der Segelfläche 310 zugfest verbunden. Halteelemente, die näher an der Profilnase 324 liegen, sind länger, als Halteelemente, die näher an der Profilhinterkante 326 liegen. Die Halteelemente erstrecken sich in etwa orthogonal zu den Segelflächen 308, 310.

Fig. 4 zeigt eine Rahmeneinrichtung 400 einer Profilsegeleinrichtung, wie Rahmeneinrichtung 114 einer Profilsegeleinrichtung 100 gemäß Fig. 1, mit Seilbetätigung zur Verstellung in isometrischer Ansicht. Die Rahmeneinrichtung 400 weist drei Rahmenelemente 402, 404, 406 auf. Die Seilbetätigung weist zwei Seile 408, 410 auf. Das Seil 408 ist mit dem Rahmenelement 404 an einem der Profilhinterkante 412 zugewandten Endbereich an einem der Profilkontur 414 zugewandten Seitenbereich zugfest verbunden und zunächst auf einer Ober- oder Unterseite der Rahmeneinrichtung 400 quer zu einer Längsachse der Rahmeneinrichtung 400 und quer zu den Schwenkachsen 416, 418 geführt. In einem weiteren Verlauf ist das Seil 408 durch eine Seilführung in dem Rahmenelement 402 hindurch auf die der Ober- oder Unterseite gegenüberliegende Seite der Rahmeneinrichtung 400 geführt. In einem weiteren Verlauf ist das Seil 408 zu einem in Fig. 4 nicht gezeigten Mast und an diesem entlang in Richtung eines Mastfußes geführt. Das Seil 410 ist mit dem Rahmenelement 404 an einem der Profilhinterkante 412 zugewandten Endbereich an einem der Profilkontur 420 zugewandten Seitenbereich zugfest verbunden und zunächst auf einer Ober- oder Unterseite der Rahmeneinrichtung 400 quer zu einer Längsachse der Rahmeneinrichtung 400 und quer zu den Schwenkachsen 416, 418 geführt. In einem weiteren Verlauf ist das Seil 410 durch eine Seilführung in dem Rahmenelement 402 hindurch auf die der Ober- oder Unterseite gegenüberliegende Seite der Rahmeneinrichtung 400 geführt. In einem weiteren Verlauf ist das Seil 408 zu dem Mast und an diesem entlang in Richtung eines Mastfußes geführt.

Mit den Seilen 408, 410 ist die Rahmeneinrichtung 400 zwischen der ersten Betriebsstellung und der zweiten Betriebsstellung verstellbar. Eine Zugbetätigung des Seils 408 bewirkt eine Verstellung der Rahmeneinrichtung 400 in die erste Betriebsstellung. Dabei wird das an dem Rahmenelement 404 zugfest befestigte Ende des Seils 408 soweit in Richtung der Seilführung in dem Rahmenelement 402 gezogen, bis die Befestigungsstelle des Seils 408 an dem Rahmenelement 404 in etwa über der Seilführung in dem Rahmenelement 402 liegt. Zugleich erfolgt mithilfe der kinematischen Koppelung 422 zwischen dem Rahmenelement 404 und dem Rahmenelement 406 eine Mitnahme des Rahmenelements 406. Die Rahmenelemente 404, 406 verschwenken dabei gegensinnig. Mit dem Seil 408 kann die Rahmeneinrichtung 400 in der ersten Betriebsstellung fixiert werden. Eine Zugbetätigung des Seils 410 bewirkt eine Verstellung der Rahmeneinrichtung 400 in die zweite Betriebsstellung. Dabei wird das an dem Rahmenelement 404 zugfest befestigte Ende des Seils 410 soweit in Richtung der Seilführung in dem Rahmenelement 402 gezogen, bis die Befestigungsstelle des Seils 410 an dem Rahmenelement 404 in etwa über der Seilführung in dem Rahmenelement 402 liegt. Zugleich erfolgt mithilfe der kinematischen Koppelung 422 zwischen dem Rahmenelement 404 und dem Rahmenelement 406 eine Mitnahme des Rahmenelements 406. Die Rahmenelemente 404, 406 verschwenken dabei gegensinnig. Mit dem Seil 410 kann die Rahmeneinrichtung 400 in der zweiten Betriebsstellung fixiert werden. Bei einer anderen Anwendung können alternativ oder zusätzlich Seile der Seilbetätigung mit dem Rahmenelement 406 zugfest verbunden sein, sodass eine Zugbetätigung eine Verstellung zunächst des Rahmenelements 406 bewirkt. Bei einer anderen Anwendung können alternativ oder zusätzlich Betätigungsstangen verwendet werden. Mit den Betätigungsstangen kann eine Zugbetätigung oder eine Druckbetätigung erfolgen.

Fig. 5 zeigt Rahmeneinrichtungen 500, 502 einer Profilsegeleinrichtung, wie Rahmeneinrichtung 114 einer Profilsegeleinrichtung 100 gemäß Fig. 1, im zusammengelegten Zustand bei geborgener Profilsegeleinrichtung. Die Segelflächen können von den Rahmeneinrichtungen 500, 502 gelöst und entfernt werden. Die Rahmeneinrichtungen 500 können übereinander gestapelt werden. Wie in Fig. 5 ersichtlich, sind die Haltelemente, wie 504, an den Rahmeneinrichtungen 500, 502 angeordnet.

Fig. 6a zeigt eine Rahmeneinrichtung 600 einer Profilsegeleinrichtung mit drei Rahmenelementen 602, 604, 606 in Explosionsdarstellung, Fig. 6b zeigt die Rahmeneinrichtung 600 in zusammengebautem Zustand. Die Rahmeneinrichtung 600 ist eine zu den Rahmeneinrichtungen 114, 200, 300, 400, 500 gemäß Fig. 1-5 alternative Ausführung. Das Rahmenelement 602 ist einer Hinterkante der Profilsegeleinrichtung zugeordnet. Das Rahmenelement 606 ist einer Vorderkante der Profilsegeleinrichtung zugeordnet. Das Rahmenelement 604 ist zwischen dem Rahmenelement 602 und dem Rahmenelement 606 angeordnet.

Das Rahmenelement 602 weist ein spitz zulaufendes Ende auf. Das Rahmenelement 602 weist zwei einander gegenüberliegende Profilkonturen 608, 610 auf. Die Profilkontur 608 ist einer Segelfläche 612 zugeordnet. Die Profilkontur 610 ist einer Segelfläche 614 zugeordnet. Das Rahmenelement 602 ist mit dem Rahmenelement 604 verstellbar verbunden. Das Rahmenelement 602 und das Rahmenelement 604 sind zueinander um eine Achse 616 verschwenkbar. Das Rahmenelement 604 weist zwei einander gegenüberliegende Profilkonturen 618, 620 auf. Die Profilkontur 618 ist der Segelfläche 612 zugeordnet. Die Profilkontur 620 ist der Segelfläche 614 zugeordnet. Das Rahmenelement 604 ist mit dem Rahmenelement 606 verstellbar verbunden. Das Rahmenelement 604 ist mit dem Rahmenelement 606 mithilfe eines scharnierartigen Gelenks 622 verbunden. Das Gelenk weist eine Gelenkachse auf. Das Rahmenelement 604 weist an einem Ende eine gabelartige Gelenkpfanne 624 des Gelenks 622 auf. Das Rahmenelement 606 weist an einem Ende einen zahnartigen Gelenkkopf 626 des Gelenks 622 auf. Die Gelenkpfanne 624 weist einen gegenüber dem Gelenkkopf 626 erweiterten Öffnungswinkel auf. Das Rahmenelement 604 und das Rahmenelement 606 sind zwischen einer ersten Endlage und einer zweiten Endlage zueinander verstellbar. Mithilfe des Gelenks 622 ist in jeder Endlage ein Anschlag gebildet. Das andere Ende des Rahmenelements 606 ist der Vorderkante 628 der Profilsegeleinrichtung zugeordnet.

In einer Endlage bzw. Betriebsposition, wie sie in Fig. 6b gezeigt ist, bilden die gesamte Profilkontur 608 des Rahmenelements 602 und die gesamte Profilkontur 618 des Rahmenelements 604 einen Abschnitt einer Profilkontur der Rahmeneinrichtung 600. Die Segelfläche 612 liegt an der gesamten Profilkontur 608 des Rahmenelements 602 und an der gesamten Profilkontur 618 des Rahmenelements 604 an. Ein begrenzter Abschnitt der Profilkontur 620 des Rahmenelements 604 bildet einen Abschnitt einer Profilkontur der Rahmeneinrichtung 600. Die Segelfläche 614 liegt an dem begrenzten Abschnitt der Profilkontur 620 des Rahmenelements 604 an. Das Rahmenelement 606 ist zu der Segelfläche 614 hin verstellt. Die Segelfläche 614 ist abschnittsweise von der Rahmeneinrichtung 600 beabstandet angeordnet. Ein Abstandshalter 630 dient zum definierten Halten der Segelfläche 614 in einem von der Rahmeneinrichtung 600 beabstandeten Abschnitt. Ein Spannseil 632 ist um eine Achse 634 an dem Rahmenelement 602 geführt.

In der hier nicht dargestellten anderen Endlage bzw. Betriebsposition bilden die gesamte Profilkontur 610 des Rahmenelements 602 und die gesamte Profilkontur 620 des Rahmenelements 604 einen Abschnitt einer Profilkontur der Rahmeneinrichtung 600. Die Segelfläche 614 liegt an der gesamten Profilkontur 610 des Rahmenelements 602 und an der gesamten Profilkontur 620 des Rahmenelements 604 an. Ein begrenzter Abschnitt der Profilkontur 618 des Rahmenelements 604 bildet einen Abschnitt einer Profilkontur der Rahmeneinrichtung 600. Die Segelfläche 612 liegt an dem begrenzten Abschnitt der Profilkontur 618 des Rahmenelements 604 an. Das Rahmenelement 606 ist zu der Segelfläche 612 hin verstellt. Die Segelfläche 612 ist abschnittsweise von der Rahmeneinrichtung 600 beabstandet angeordnet. Der Abstandshalter 630 dient zum definierten Halten der Segelfläche 612 in einem von der Rahmeneinrichtung 600 beabstandeten Abschnitt. Im Übrigen wird ergänzend insbesondere auf Fig. 1-5 und die zugehörige Beschreibung verwiesen.

### Bezugszeichenliste

- 100: Profilsegeleinrichtung
- 102: Segelfläche
- 104: Segelfläche
- 106: Skelettstruktur
- 108: Hohlraum
- 110: Profilnase
- 112: Profilhinterkante
- 114: Rahmeneinrichtung
- 116: Mast

- 200: Rahmeneinrichtung
- 202: Rahmenelement
- 204: Rahmenelement
- 206: Rahmenelement
- 208: Profilnase
- 210: Ende
- 212: Profilhinterkante
- 214: Ende
- 216: Holm
- 218: Holm
- 220: Rippen
- 222: Gelenkverbindung
- 224: Gelenkverbindung
- 226: Ende
- 228: Ende
- 230: Koppelabschnitt
- 232: Koppelabschnitt
- 234: Holm
- 236: Rippen
- 238: Ende
- 240: Ende
- 242: Holm
- 244: Holm
- 246: Rippen
- 248: Öffnung
- 250: Öffnung

- 300: Rahmeneinrichtung
- 302: Rahmenelement
- 304: Rahmenelement
- 306: Rahmenelement
- 308: Segelfläche
- 310: Segelfläche
- 312: Profilkontur
- 314: Profilkontur
- 316: Profilkontur
- 318: Profilkontur
- 320: Profilkontur
- 322: Profilkontur
- 324: Profilnase
- 326: Profilhinterkante
- 328: Halteelement

- 400: Rahmeneinrichtung
- 402: Rahmenelement
- 404: Rahmenelement
- 406: Rahmenelement
- 408: Seil
- 410: Seil
- 412: Pro filhinterkante
- 414: Profilkontur
- 416: Schwenkachse
- 418: Schwenkachse
- 420: Profilkontur
- 422: Koppelung

- 500: Rahmeneinrichtung
- 502: Rahmeneinrichtung
- 504: Halteelement

- 600: Rahmeneinrichtung
- 602: Rahmenelement
- 604: Rahmenelement
- 606: Rahmenelement
- 608: Profilkontur
- 610: Profilkontur
- 612: Segelfläche
- 614: Segelfläche
- 616: Achse
- 618: Profilkontur
- 620: Profilkontur
- 622: Gelenk
- 624: Gelenkpfanne
- 626: Gelenkkopf
- 628: Vorderkante
- 630: Abstandshalter
- 632: Spannseil
- 634: Achse

## Patentansprüche

1. Rahmeneinrichtung (114, 200, 300, 400, 500, 502, 600) für eine Profilsegeleinrichtung (100), wobei die Rahmeneinrichtung (114, 200, 300, 400, 500, 502, 600) mehrere zueinander verstellbare Rahmenelemente (202, 204, 206, 302, 304, 306, 402, 404, 406, 602, 604, 606) aufweist, wenigstens ein Rahmenelement (202, 204, 206, 302, 304, 306, 402, 404, 406, 602, 604) eine erste Profilkontur (312, 316, 320, 414, 608, 618), die einer Segelfläche (102, 104, 308, 310, 612, 614) zugeordnet ist, und eine zweite Profilkontur (314, 318, 322, 420, 610, 620), die einer anderen Segelfläche (102, 104, 308, 310, 612, 614) zugeordnet ist, aufweist, die Rahmeneinrichtung (114, 200, 300, 400, 500, 502, 600) eine Profilkontur mit wenigstens einem Profilkonturabschnitt, der mithilfe einer Profilkontur (312, 314, 316, 318, 320, 322, 414, 420, 608, 610, 618, 620) des wenigstens einen Rahmenelements (202, 204, 206, 302, 304, 306, 402, 404, 406, 602, 604) gebildet ist, aufweist und die Rahmeneinrichtung (114, 200, 300, 400, 500, 502, 600) zwischen einer ersten Betriebsposition und einer zweiten Betriebsposition verstellbar ist, **dadurch gekennzeichnet, dass** in der ersten Betriebsposition die erste Profilkontur (312, 316, 320, 414, 608, 618) des wenigstens einen Rahmenelements (202, 204, 206, 302, 304, 306, 402, 404, 406, 602, 604) zumindest einen Profilkonturabschnitt der Rahmeneinrichtung (114, 200, 300, 400, 500, 502, 600) für die erste Segelfläche (102, 308, 612) oder für die zweite Segelfläche (104, 310, 614) und die zweite Profilkontur (314, 318, 322, 420, 610, 620) des wenigstens einen Rahmenelements (202, 204, 206, 302, 304, 306, 402, 404, 406, 602, 604) keinen Profilkonturabschnitt der Rahmeneinrichtung (114, 200, 300, 400, 500, 502, 600) für die Segelfläche (102, 104, 308, 310, 612, 614) bildet und in der zweiten Betriebsposition die erste Profilkontur (312, 316, 320, 414, 608, 618) des wenigstens einen Rahmenelements (202, 204, 206, 302, 304, 306, 402, 404, 406, 602, 604) keinen Profilkonturabschnitt der Rahmeneinrichtung (114, 200, 300, 400, 500, 502, 600) für die Segelfläche (102, 104, 308, 310, 612, 614) und die zweite Profilkontur (314, 318, 322, 420, 610, 620) des wenigstens einen Rahmenelements (202, 204, 206, 302, 304, 306, 402, 404, 406, 602, 604) zumindest einen Profilkonturabschnitt der Rahmeneinrichtung (114, 200, 300, 400, 500, 502, 600) für die jeweils andere Segelfläche (102, 104, 308, 310, 612, 614) bildet.

2. Rahmeneinrichtung (114, 200, 300, 400, 500, 502) nach Anspruch 1, **dadurch gekennzeichnet, dass** die Rahmeneinrichtung (114, 200, 300, 400, 500, 502) ein erstes Rahmenelement (206, 306, 406), ein zweites Rahmenelement (202, 302, 402) und ein drittes Rahmenelement (204, 304, 404) aufweist, die jeweils zueinander verstellbar sind, wobei das zweite Rahmenelement (202, 302, 402) zwischen dem ersten Rahmenelement (206, 306, 406) und dem dritten Rahmenelement (204, 304, 404) angeordnet ist, das erste Rahmenelement (206, 306, 406) eine erste Profilkontur (320, 414), die der ersten Segelfläche (102, 308) zugeordnet ist, und eine zweite Profilkontur (322), die der zweiten Segelfläche (104, 310) zugeordnet ist, aufweist, das zweite Rahmenelement (202, 302, 402) eine erste Profilkontur (312, 420), die der zweiten Segelfläche (104, 310) zugeordnet ist, und eine zweite Profilkontur (314), die der ersten Segelfläche (102, 308) zugeordnet ist, aufweist, das dritte Rahmenelement (204, 304, 404) eine erste Profilkontur (316), die der ersten Segelfläche (102, 308) zugeordnet ist, und eine zweite Profilkontur (318), die der zweiten Segelfläche (104, 310) zugeordnet ist, aufweist, in der ersten Betriebsposition die erste Profilkontur (320, 414) des ersten Rahmenelements (206, 306, 406) einen Profilkonturabschnitt der Rahmeneinrichtung (114, 200, 300, 400, 500, 502) für die erste Segelfläche (102, 308) und die zweite Profilkontur (322) des ersten Rahmenelements (206, 306, 406) keinen Profilkonturabschnitt der Rahmeneinrichtung (114, 200, 300, 400, 500, 502) für die Segelfläche (102, 104, 308, 310, 612, 614) bildet, die erste Profilkontur (312, 420) des zweiten Rahmenelements (202, 302, 402) einen Profilkonturabschnitt der Rahmeneinrichtung (114, 200, 300, 400, 500, 502) für die zweite Segelfläche (104, 310) und die zweite Profilkontur (314) des zweiten Rahmenelements (202, 302, 402) keinen Profilkonturabschnitt der Rahmeneinrichtung (114, 200, 300, 400, 500, 502) für die Segelfläche (102, 104, 308, 310, 612, 614) bildet und die erste Profilkontur (316) des dritten Rahmenelements (204, 304, 404) einen Profilkonturabschnitt der Rahmeneinrichtung (114, 200, 300, 400, 500, 502) für die erste Segelfläche (102, 308) und die zweite Profilkontur (318) des dritten Rahmenelements (204, 304, 404) keinen Profilkonturabschnitt der Rahmeneinrichtung (114, 200, 300, 400, 500, 502) für die Segelfläche (102, 104, 308, 310, 612, 614) bildet und in der zweiten Betriebsposition die erste Profilkontur (320, 414) des ersten Rahmenelements (206, 306, 406) keinen Profilkonturabschnitt der Rahmeneinrichtung (114, 200, 300, 400, 500, 502) für die Segelfläche (102, 104, 308, 310, 612, 614) und die zweite Profilkontur (322) des ersten Rahmenelements (206, 306, 406) einen Profilkonturabschnitt der Rahmeneinrichtung (114, 200, 300, 400, 500, 502) für die zweite Segelfläche (104, 310) bildet, die erste Profilkontur (312, 420) des zweiten Rahmenelements (202, 302, 402) einen Profilkonturabschnitt der Rahmeneinrichtung (114, 200, 300, 400, 500, 502) für die zweite Segelfläche (104, 310) und die zweite Profilkontur (314) des zweiten Rahmenelements (202, 302, 402) keinen Profilkonturabschnitt der Rahmeneinrichtung (114, 200, 300, 400, 500, 502) für die Segelfläche (102, 104, 308, 310, 612, 614) bildet und die erste Profilkontur (316) des dritten Rahmenelements (204, 304, 404) keinen Profilkonturabschnitt der Rahmeneinrichtung (114, 200, 300, 400, 500, 502) für die Segelfläche (102, 104, 308, 310, 612, 614) und die zweite Profilkontur (318) des dritten Rahmenelements (204, 304, 404) einen Profilkonturabschnitt der Rahmeneinrichtung (114, 200, 300, 400, 500, 502) für die zweite Segelfläche (104, 310) bildet.

3. Rahmeneinrichtung (600) nach Anspruch 1, **dadurch gekennzeichnet, dass** die Rahmeneinrichtung (600) ein erstes Rahmenelement (602), ein zweites Rahmenelement (604) und ein drittes Rahmenelement (606) aufweist, die jeweils zueinander verstellbar sind, wobei das zweite Rahmenelement (604) zwischen dem ersten Rahmenelement (602) und dem dritten Rahmenelement (606) angeordnet ist, das erste Rahmenelement (602) eine erste Profilkontur (608), die der ersten Segelfläche (612) zugeordnet ist, und eine zweite Profilkontur (610), die der zweiten Segelfläche (614) zugeordnet ist, aufweist, das zweite Rahmenelement (604) eine erste Profilkontur (618), die der ersten Segelfläche (612) zugeordnet ist, und eine zweite Profilkontur (620), die der zweiten Segelfläche (614) zugeordnet ist, aufweist, das dritte Rahmenelement (606) eine Profilkontur, die einer Segelvorderkante (628) zugeordnet ist, aufweist, in der ersten Betriebsposition die erste Profilkontur (608) des ersten Rahmenelements (602) einen Profilkonturabschnitt der Rahmeneinrichtung (600) für die erste Segelfläche (612) und die zweite Profilkontur (610) des ersten Rahmenelements (602) keinen Profilkonturabschnitt der Rahmeneinrichtung (600) für die Segelfläche (612, 614) bildet, ein Abschnitt der zweiten Profilkontur (620) des zweiten Rahmenelements (604) einen Profilkonturabschnitt der Rahmeneinrichtung (600) für die zweite Segelfläche (614) und zumindest annähernd die gesamte erste Profilkontur (618) des zweiten Rahmenelements (604) einen Profilkonturabschnitt der Rahmeneinrichtung (600) für die erste Segelfläche (612) bildet und die Profilkontur des dritten Rahmenelements (606) einen der Segelvorderkante (628) zugeordneten Profilkonturabschnitt der Rahmeneinrichtung (600) bildet und in der zweiten Betriebsposition die erste Profilkontur (608) des ersten Rahmenelements (602) keinen Profilkonturabschnitt der Rahmeneinrichtung (600) für die Segelfläche (612, 614) und die zweite Profilkontur (610) des ersten Rahmenelements (602) einen Profilkonturabschnitt der Rahmeneinrichtung (600) für die zweite Segelfläche (614) bildet, ein Abschnitt der ersten Profilkontur (618) des zweiten Rahmenelements (604) einen Profilkonturabschnitt der Rahmeneinrichtung (600) für die erste Segelfläche (612) und zumindest annähernd die gesamte zweite Profilkontur (620) des zweiten Rahmenelements (604) einen Profilkonturabschnitt der Rahmeneinrichtung (600) für die zweite Segelfläche (614) bildet und die Profilkontur des dritten Rahmenelements (606) einen der Segelvorderkante (628) zugeordneten Profilkonturabschnitt der Rahmeneinrichtung (600) bildet.

4. Rahmeneinrichtung (600) nach einem der vorhergehenden Ansprüche, **dadurch gekennzeichnet, dass** ein Rahmenelement (604) und ein weiteres Rahmenelement (606) miteinander mithilfe eines scharnierartigen Gelenks (622) verstellbar verbunden sind.

5. Rahmeneinrichtung (600) nach Anspruch 4, **dadurch gekennzeichnet, dass** das eine Rahmenelement (604) eine gabelartige Gelenkpfanne (624) und das weitere Rahmenelement (606) einen zahnartigen Gelenkkopf (626) aufweist.

6. Rahmeneinrichtung (600) nach einem der Ansprüche 4-5, **dadurch gekennzeichnet, dass** das Gelenk (622) einen ersten Anschlag zur Begrenzung einer Verstellbarkeit in der ersten Betriebsposition und einen zweiten Anschlag zur Begrenzung einer Verstellbarkeit in der zweiten Betriebsposition aufweist.

7. Rahmeneinrichtung (114, 200, 300, 400, 500, 502) nach einem der vorhergehenden Ansprüche, **dadurch gekennzeichnet, dass** wenigstens zwei zueinander verstellbare Rahmenelemente (204, 206, 304, 306, 404, 406) kinematisch derart gekoppelt sind, dass eine Verstellung eines Rahmenelements (206, 306, 406) eine Verstellung eines weiteren Rahmenelements (204, 304, 404) bewirkt.

8. Rahmeneinrichtung (114, 200, 300, 400, 500, 502) nach Anspruch 7, **dadurch gekennzeichnet, dass** ein Rahmenelement (206, 306, 406) zur kinematischen Koppelung mit einem weiteren Rahmenelement (204, 304, 404) einen ersten Koppelabschnitt (232) mit einer Lücke und das weitere Rahmenelement (204, 304, 404) einen zweiten Koppelabschnitt (230) mit einem Fortsatz aufweist.

9. Rahmeneinrichtung (114, 200, 300, 400, 500, 502) nach einem der vorhergehenden Ansprüche, **dadurch gekennzeichnet, dass** die Rahmeneinrichtung (114, 200, 300, 400, 500, 502) ein erstes Rahmenelement (206, 306, 406), ein zweites Rahmenelement (202, 302, 402) und ein drittes Rahmenelement (204, 304, 404) aufweist, die jeweils zueinander verstellbar sind, wobei das zweite Rahmenelement (202, 302, 402) zwischen dem ersten Rahmenelement (206, 306, 406) und dem dritten Rahmenelement (204, 304, 404) angeordnet ist und das ersten Rahmenelement (206, 306, 406) mit dem dritten Rahmenelement (204, 304, 404) kinematisch derart gekoppelt ist, dass eine Verstellung des ersten Rahmenelements (206, 306, 406) oder des dritten Rahmenelements (204, 304, 404) eine Verstellung des jeweils andern Rahmenelements (206, 204, 306, 304, 406, 404) bewirkt.

10. Profilsegeleinrichtung (100), aufweisend eine erste anströmbare Segelfläche (102, 308, 612), die eine erste Profiloberfläche bildet, eine zweite anströmbare Segelfläche (104, 310, 614), die eine zweite Profiloberfläche bildet, eine Segelvorderkante (110, 628) und eine zwischen der ersten Segelfläche (102, 308, 612) und der zweiten Segelfläche (104, 310, 614) angeordnete verstellbare Skeletteinrichtung (106), **dadurch gekennzeichnet, dass** die Skeletteinrichtung (106) wenigstens eine Rahmeneinrichtung (114, 200, 300, 400, 500, 502, 600) nach einem der vorhergehenden Ansprüche aufweist.

## Claims

1. Frame device (114, 200, 300, 400, 500, 502, 600) for a profiled sail device (100), wherein the frame device (114, 200, 300, 400, 500, 502, 600) features several frame elements (202, 204, 206, 302, 304, 306, 402, 404, 406, 602, 604, 606) that can be adjusted relative to one another, wherein at least one frame element (202, 204, 206, 302, 304, 306, 402, 404, 406, 602, 604) has a first profile contour (312, 316, 320, 414, 608, 618) that is assigned to one sail surface (102, 104, 308, 310, 612, 614) and a second profile contour (314, 318, 322, 420, 610, 620) that is assigned to the other sail surface (102, 104, 308, 310, 612, 614), wherein the frame device (114, 200, 300, 400, 500, 502, 600) has a profile contour with at least one profile contour section that is formed with the aid of a profile contour (312, 314, 316, 318, 320, 322, 414, 420, 608, 610, 618, 620) of the at least one frame element (202, 204, 206, 302, 304, 306, 402, 404, 406, 602, 604), and wherein the frame device (114, 200, 300, 400, 500, 502, 600) can be adjusted between a first operating position and a second operating position, **characterized in that** the first profile contour (312, 316, 320, 414, 608, 618) of the at least one frame element (202, 204, 206, 302, 304, 306, 402, 404, 406, 602, 604) forms in the first operating position at least one profile contour section of the frame device (114, 200, 300, 400, 500, 502, 600) for the first sail surface (102, 308, 612) or for the second sail surface (104, 310, 614) whereas the second profile contour (314, 318, 322, 420, 610, 620) of the at least one frame element (202, 204, 206, 302, 304, 306, 402, 404, 406, 602, 604) does not form a profile contour section of the frame device (114, 200, 300, 400, 500, 502, 600) for the sail surface (102, 104, 308, 310, 612, 614), and **in that** the first profile contour (312, 316, 320, 414, 608, 618) of the at least one frame element (202, 204, 206, 302, 304, 306, 402, 404, 406, 602, 604) does not form a profile contour section of the frame device (114, 200, 300, 400, 500, 502, 600) for the sail surface (102, 104, 308, 310, 612, 614) in the second operating position whereas the second profile contour (314, 318, 322, 420, 610, 620) of the at least one frame element (202, 204, 206, 302, 304, 306, 402, 404, 406, 602, 604) forms at least one profile contour section of the frame device (114, 200, 300, 400, 500, 502, 600) for the respective other sail surface (102, 104, 308, 310, 612, 614).

2. Frame device (114, 200, 300, 400, 500, 502) according to claim 1, **characterized in that** the frame device (114, 200, 300, 400, 500, 502) features a first frame element (206, 306, 406), a second frame element (202, 302, 402) and a third frame element (204, 304, 404) that can be respectively adjusted relative to one another, wherein the second frame element (202, 302, 402) is arranged between the first frame element (206, 306, 406) and the third frame element (204, 304, 404), wherein the first frame element (206, 306, 406) has a first profile contour (320, 414) that is assigned to the first sail surface (102, 308) and a second profile contour (322) that is assigned to the second sail surface (104, 310), wherein the second frame element (202, 302, 402) has a first profile contour (312, 420) that is assigned to the second sail surface (104, 310) and a second profile contour (314) that is assigned to the first sail surface (102, 308), wherein the third frame element (204, 304, 404) has a first profile contour (316) that is assigned to the first sail surface (102, 308) and a second profile contour (318) that is assigned to the second sail surface (104, 310), wherein the first profile contour (320, 414) of the first frame element (206, 306, 406) forms in the first operating position a profile contour section of the frame device (114, 200, 300, 400, 500, 502) for the first sail surface (102, 308) whereas the second profile contour (322) of the first frame element (206, 306, 406) does not form a profile contour section of the frame device (114, 200, 300, 400, 500, 502) for the sail surface (102, 104, 308, 310, 612, 614), the first profile contour (312, 420) of the second frame element (202, 302, 402) forms in the first operating position a profile contour section of the frame device (114, 200, 300, 400, 500, 502) for the second sail surface (104, 310) whereas the second profile contour (314) of the second frame element (202, 302, 402) does not form a profile contour section of the frame device (114, 200, 300, 400, 500, 502) for the sail surface (102, 104, 308, 310, 612, 614), and the first profile contour (316) of the third frame element (204, 304, 404) forms in the first operating position a profile contour section of the frame device (114, 200, 300, 400, 500, 502) for the first sail surface (102, 308) whereas the second profile contour (318) of the third frame element (204, 304, 404) does not form a profile contour section of the frame device (114, 200, 300, 400, 500, 502) for the sail surface (102, 104, 308, 310, 612, 614), and wherein the first profile contour (320, 414) of the first frame element (206, 306, 406) does not form a profile contour section of the frame device (114, 200, 300, 400, 500, 502) for the sail surface (102, 104, 308, 310, 612, 614) in the second operating position whereas the second profile contour (322) of the first frame element (206, 306, 406) forms a profile contour section of the frame device (114, 200, 300, 400, 500, 502) for the second sail surface (104, 310), the first profile contour (312, 420) of the second frame element (202, 302, 402) forms in the second operating position a profile contour section of the frame device (114, 200, 300, 400, 500, 502) for the second sail surface (104, 310) whereas the second profile contour (314) of the second frame element (202, 302, 402) does not form a profile contour section of the frame device (114, 200, 300, 400, 500, 502) for the sail surface (102, 104, 308, 310, 612, 614), and the first profile contour (316) of the third frame element (204, 304, 404) does not form a profile contour section of the frame device (114, 200, 300, 400, 500, 502) for the sail surface (102, 104, 308, 310, 612, 614) in the second operating position whereas the second profile contour (318) of the third frame element (204, 304, 404) forms a profile contour section of the frame device (114, 200, 300, 400, 500, 502) for the second sail surface (104, 310).

3. Frame device (600) according to claim 1, **characterized in that** the frame device (600) features a first frame element (602), a second frame element (604) and a third frame element (606) that can be respectively adjusted relative to one another, wherein the second frame element (604) is arranged between the first frame element (602) and the third frame element (606), wherein the first frame element (602) has a first profile contour (608) that is assigned to the first sail surface (612) and a second profile contour (610) that is assigned to the second sail surface (614), wherein the second frame element (604) has a first profile contour (618) that is assigned to the first sail surface (612) and a second profile contour (620) that is assigned to the second sail surface (614), wherein the third frame element (606) has a profile contour that is assigned to a sail front edge (628), wherein the first profile contour (608) of the first frame element (602) forms in the first operating position a profile contour section of the frame device (600) for the first sail surface (612) whereas the second profile contour (610) of the first frame element (602) does not form a profile contour section of the frame device (600) for the sail surface (612, 614), a section of the second profile contour (620) of the second frame element (604) forms in the first operating position a profile contour section of the frame device (600) for the second sail surface (614) and at least approximately the entire first profile contour (618) of the second frame element (604) forms a profile contour section of the frame device (600) for the first sail surface (612), and the profile contour of the third frame element (606) forms in the first operating position a profile contour section of the frame device (600) that is assigned to the sail front edge (628), and wherein the first profile contour (608) of the first frame element (602) does not form a profile contour section of the frame device (600) for the sail surface (612, 614) in the second operating position whereas the second profile contour (610) of the first frame element (602) forms a profile contour section of the frame device (600) for the second sail surface (614), a section of the first profile contour (618) of the second frame element (604) forms in the second operating position a profile contour section of the frame device (600) for the first sail surface (612) and at least approximately the entire second profile contour (620) of the second frame element (604) forms a profile contour section of the frame device (600) for the second sail surface (614), and the profile contour of the third frame element (606) forms in the second operating position a profile contour section of the frame device (600) that is assigned to the sail front edge (628).

4. Frame device (600) according to one of the preceding claims, **characterized in that** one frame element (604) and an additional frame element (606) are adjustably connected to one another with the aid of a hinge-like joint (622).

5. Frame device (600) according to claim 4, **characterized in that** the one frame element (604) features a fork-like joint socket (624) and the additional frame element (606) features a tooth-like joint head (626).

6. Frame device (600) according to one of claims 4-5, **characterized in that** the joint (622) features a first stop for limiting an adjustability in the first operating position and a second stop for limiting an adjustability in the second operating position.

7. Frame device (114, 200, 300, 400, 500, 502) according to one of the preceding claims, **characterized in that** at least two frame elements (204, 206, 304, 306, 404, 406), which can be adjusted relative to one another, are kinematically coupled in such a way that an adjustment of one frame element (206, 306, 406) causes an adjustment of another frame element (204, 304, 404).

8. Frame device (114, 200, 300, 400, 500, 502) according to claim 7, **characterized in that** one frame element (206, 306, 406) features a first coupling section (232) with a gap and the additional frame element (204, 304, 404) features a second coupling section (230) with a projection in order to kinematically couple the one frame element to the additional frame element (204, 304, 404).

9. Frame device (114, 200, 300, 400, 500, 502) according to one of the preceding claims, **characterized in that** the frame device (114, 200, 300, 400, 500, 502) features a first frame element (206, 306, 406), a second frame element (202, 302, 402) and a third frame element (204, 304, 404) that can be respectively adjusted relative to one another, wherein the second frame element (202, 302, 402) is arranged between the first frame element (206, 306, 406) and the third frame element (204, 304, 404), and wherein the first frame element (206, 306, 406) is kinematically coupled to the third frame element (204, 304, 404) in such a way that an adjustment of the first frame element (206, 306, 406) or the third frame element (204, 304, 404) causes an adjustment of the respective other frame element (206, 204, 306, 304, 406, 404).

10. Profiled sail device (100) featuring a first sail surface (102, 308, 612) that forms a first profile surface, a second sail surface (104, 310, 614) that forms a second profile surface, a sail front edge (110, 628) and a skeleton device (106) that is adjustably arranged between the first sail surface (102, 308, 612) and the second sail surface (104, 310, 614), **characterized in that** the skeleton device (106) features at least one frame device (114, 200, 300, 400, 500, 502, 600) according to one of the preceding claims.

## Revendications

1. Dispositif de cadre (114, 200, 300, 400, 500, 502, 600) pour une voile profilée (100), le dispositif de cadre (114, 200, 300, 400, 500, 502, 600) comportant plusieurs éléments de cadre (202, 204, 206, 302, 304, 306, 402, 404, 406, 602, 604, 606) réglables l'un par rapport à l'autre, au moins un élément de cadre (202, 204, 206, 302, 304, 306, 402, 404, 406, 602, 604) comportant un premier contour profilé (312, 316, 320, 414, 608, 618) qui est attribué à une surface de voile (102, 104, 308, 310, 612, 614) et un deuxième contour profilé (314, 318, 322, 420, 610, 620) qui est attribué à une autre surface de voile (102, 104, 308, 310, 612, 614), le dispositif de cadre (114, 200, 300, 400, 500, 502, 600) comportant un contour profilé avec au moins une section de contour profilé, qui est formée à l'aide d'un contour profilé (312, 314, 316, 318, 320, 322, 414, 420, 608, 610, 618, 620) d'au moins un élément de cadre (202, 204, 206, 302, 304, 306, 402, 404, 406, 602, 604) et le dispositif de cadre (114, 200, 300, 400, 500, 502, 600) étant réglable entre une première position de fonctionnement et une deuxième position de fonctionnement, **caractérisé en ce que** dans la première position de fonctionnement, le premier contour profilé (312, 316, 320, 414, 608, 618) d'au moins un élément de cadre (202, 204, 206, 302, 304, 306, 402, 404, 406, 602, 604) forme au moins une section de contour profilé du dispositif de cadre (114, 200, 300, 400, 500, 502, 600) pour la première surface de voile (102, 308, 612) ou pour la deuxième surface de voile (104, 310, 614) et le deuxième contour profilé (314, 318, 322, 420, 610, 620) d'au moins un élément de cadre (202, 204, 206, 302, 304, 306, 402, 404, 406, 602, 604) ne forme aucune section de contour profilé du dispositif de cadre (114, 200, 300, 400, 500, 502, 600) pour la surface de voile (102, 104, 308, 310, 612 , 614) et dans la deuxième position de fonctionnement, le premier contour profilé (312, 316, 320, 414, 608, 618) d'au moins un élément de cadre (202, 204, 206, 302, 304, 306, 402, 404, 406, 602, 604) ne forme aucune section de contour profilé du dispositif de cadre (114, 200, 300, 400, 500, 502, 600) pour la surface de voile (102, 104, 308, 310, 612, 614) et le deuxième contour profilé (314, 318, 322, 420, 610, 620) d'au moins un élément de cadre (202, 204, 206, 302, 304, 306, 402, 404, 406, 602, 604) forme au moins une section de contour profilé du dispositif de cadre (114, 200, 300, 400, 500, 502, 600) pour l'autre surface de voile respective (102, 104, 308, 310, 612, 614).

2. Dispositif de cadre (114, 200, 300, 400, 500, 502) selon la revendication 1, **caractérisé en ce que** le dispositif de cadre (114, 200, 300, 400, 500, 502) comporte un premier élément de cadre (206, 306, 406), un deuxième élément de cadre (202, 302, 402) et un troisième élément de cadre (204, 304, 404), qui sont respectivement réglables l'un par rapport à l'autre, le deuxième élément de cadre (202, 302, 402) étant disposé entre le premier élément de cadre (206, 306, 406) et le troisième élément de cadre (204, 304, 404), le premier élément de cadre (206, 306, 406) comportant un premier contour profilé (320, 414), qui est attribué à la première surface de voile (102, 308) et un deuxième contour profilé (322) qui est attribué à la deuxième surface de voile (104, 310), le deuxième élément de cadre (202, 302, 402) comportant un premier contour profilé (312, 420), qui est attribué à la deuxième surface de voile (104, 310) et un deuxième contour profilé (314) qui est attribué à la première surface de voile (102, 308), le troisième élément de cadre (204, 304, 404) comportant un premier contour profilé (316), qui est attribué à la première surface de voile (102, 308) et un deuxième contour profilé (318), qui est attribué à la deuxième surface de voile (104, 310), dans la première position de fonctionnement, le premier contour profilé (320, 414) du premier élément de cadre (206, 306, 406) formant une section de contour profilé du dispositif de cadre (114, 200, 300, 400, 500, 502) pour la première surface de voile (102, 308) et le deuxième contour profilé (322) du premier élément de cadre (206, 306, 406) ne formant aucune section de contour profilé du dispositif de cadre (114, 200, 300, 400, 500, 502) pour la surface de voile (102, 104, 308, 310, 612, 614), le premier contour profilé (312, 420) du deuxième élément (202, 302, 402) d'une section de contour profilé du dispositif de cadre (114, 200, 300, 400, 500, 502) pour la deuxième surface de voile (104, 310) et le deuxième contour profilé (314) du deuxième élément de cadre (202, 302, 402) ne formant aucune section de contour profilé du dispositif de cadre (114, 200, 300, 400, 500, 502) pour la surface de voile (102, 104, 308, 310, 612, 614) et le premier contour profilé (316) du troisième élément de cadre (204, 304, 404) formant une section de contour profilé du dispositif de cadre (114, 200, 300, 400, 500, 502) pour la première surface de voile (102, 308) et le deuxième contour profilé (318) du troisième élément de cadre (204, 304, 404) ne formant aucune section de contour profilé du dispositif de cadre (114, 200, 300, 400, 500, 502) pour la surface de voile (102, 104, 308, 310, 612, 614) et dans la deuxième position de fonctionnement, le premier contour profilé (320, 414) du premier élément de cadre (206, 306, 406) ne formant aucune section de contour profilé du dispositif de cadre (114, 200, 300, 400, 500, 502) pour la surface de voile (102, 104, 308, 310, 612, 614) et le deuxième contour profilé (322) du premier élément de cadre (206, 306, 406) formant une section de contour profilé du dispositif de cadre (114, 200, 300, 400, 500, 502) pour la deuxième surface de voile (104, 310), le premier contour profilé (312, 420) du deuxième élément de cadre (202, 302, 402) formant une section de contour profilé du dispositif de cadre (114, 200, 300, 400, 500, 502) pour la deuxième surface de voile (104, 310) et le deuxième contour profilé (314) du deuxième élément de cadre (202, 302, 402) ne formant aucune section de contour profilé du dispositif de cadre (114, 200, 300, 400, 500, 502) pour la surface de voile (102, 104, 308, 310, 612, 614) et le premier contour profilé (316) du troisième élément de cadre (204, 304, 404) ne formant aucune section de contour profilé du dispositif de cadre (114, 200, 300, 400, 500, 502) pour la surface de voile (102, 104, 308, 310, 612, 614) et le deuxième contour profilé (318) du troisième élément de cadre (204, 304, 404) formant une section de contour profilé du dispositif de cadre (114, 200, 300, 400, 500, 502) pour la deuxième surface de voile (104, 310).

3. Dispositif de cadre (600) selon la revendication 1, **caractérisé en ce que** le dispositif de cadre (600) comporte un premier élément de cadre (602), un deuxième élément de cadre (604) et un troisième élément de cadre (606), qui sont respectivement réglables l'un par rapport à l'autre, le deuxième élément de cadre (604) étant situé entre le premier élément de cadre (602) et le troisième élément de cadre (606), le premier élément de cadre (602) comportant un premier contour profilé (608), qui est attribué à la première surface de voile (612) et un deuxième contour profilé (610) qui est attribué à la deuxième surface de voile (614), le deuxième élément de cadre (604) comportant un premier contour profilé (618) qui est attribué à la première surface de voile (612) et un deuxième contour profilé (620) qui est attribué à la deuxième surface de voile (614), le troisième élément de cadre (606) comportant un contour profilé, qui est attribué à un bord avant de voile (628), dans la première position de fonctionnement, le premier contour profilé (608) du premier élément de cadre (602) formant une section de contour profilé du dispositif de cadre (600) pour la première surface de voile (612) et le deuxième contour profilé (610) du premier élément de cadre (602) ne formant aucune section de contour profilé du dispositif de cadre (600) pour la surface de voile (612, 614), une section du deuxième contour profilé (620) du deuxième élément de cadre (604) formant une section de contour profilé du dispositif de cadre (600) pour la deuxième surface de voile (614) et au moins à peu près tout le premier contour profilé (618) du deuxième élément de cadre (604) une section de contour profilé du dispositif de cadre (600) pour la première surface de voile (612) et le contour profilé du troisième élément de cadre (606) formant une section de contour profilé du dispositif de cadre (600) attribuée au bord avant de voile (628) et dans la deuxième position de fonctionnement, le premier contour profilé (608) du premier élément de cadre (602) ne formant aucune section de contour profilé du dispositif de cadre (600) pour la surface de voile (612, 614) et le deuxième contour profilé (610) du premier élément de cadre (602) formant une section de contour profilé du dispositif de cadre (600) pour la deuxième surface de voile (614), une section du premier contour profilé (618) du deuxième élément de cadre (604) formant une section de contour profilé du dispositif de cadre (600) pour la première surface de voile (612) et au moins à peu près tout le deuxième contour profilé (620) du deuxième élément de cadre (604) formant une section de contour profilé du dispositif de cadre (600) pour la deuxième surface de voile (614) et le contour profilé du troisième élément de cadre (606) formant une section de contour profilé du dispositif de cadre (600), attribuée au bord avant de voile (628).

4. Dispositif de cadre (600) selon l'une quelconque des revendications précédentes, **caractérisé en ce qu'**un élément de cadre (604) et un autre élément de cadre (606) sont reliés l'un à l'autre de manière réglable à l'aide d'une articulation de type charnière (622).

5. Dispositif de cadre (600) selon la revendication 4, **caractérisé en ce qu'**un élément de cadre (604) comporte un coussinet à rotule en formant de fourche (624) et l'autre élément de cadre (606) une tête articulée en formant de dent (626).

6. Dispositif de cadre (600) selon l'une quelconque des revendications 4-5, **caractérisé en ce que** l'articulation (622) comporte une première butée pour limiter une possibilité de réglage dans la première position de fonctionnement et une deuxième butée pour limiter une possibilité de réglage dans la deuxième position de fonctionnement.

7. Dispositif de cadre (114, 200, 300, 400, 500, 502) selon l'une quelconque des revendications précédentes, **caractérisé en ce qu'**au moins deux éléments de cadre (204, 206, 304, 306, 404, 406) réglables l'un par rapport à l'autre sont cinématiquement couplés de telle manière qu'un réglage d'un élément de cadre (206, 306, 406) entraîne un réglage d'un autre élément de cadre (204, 304, 404).

8. Dispositif de cadre (114, 200, 300, 400, 500, 502) selon la revendication 7, **caractérisé en ce qu'**un élément de cadre (206, 306, 406) comporte une première section de couplage (232) avec un creux et l'autre élément de cadre (204, 304, 404) une deuxième section de couplage (230) avec un prolongement pour le couplage cinématique avec un autre élément de cadre (204, 304, 404).

9. Dispositif de cadre (114, 200, 300, 400, 500, 502) selon l'une quelconque des revendications précédentes, **caractérisé en ce que** le dispositif de cadre (114, 200, 300, 400, 500, 502) comporte un premier élément de cadre (206, 306, 406), un deuxième élément de cadre (202, 302, 402) et un troisième élément de cadre (204, 304, 404), qui sont respectivement réglables l'un par rapport à l'autre, le deuxième élément de cadre (202, 302, 402) étant disposé entre le premier élément de cadre (206, 306, 406) et le troisième élément de cadre (204, 304, 404) et le premier élément de cadre (206, 306, 406) étant couplé cinématiquement avec le troisième élément de cadre (204, 304, 404) de telle manière qu'un réglage du premier élément de cadre (206, 306, 406) ou du troisième élément de cadre (204, 304, 404) entraîne un réglage de chaque autre élément de cadre (206, 204, 306, 304, 406, 404).

10. Voile profilée (100) comportant une première surface de voile gonflable (102, 308, 612), qui forme une première surface profilée, une deuxième surface de voile gonflable (104, 310, 614), qui forme une deuxième surface profilée, un bord avant de voile (110, 628) et un dispositif structural (106) réglable disposé entre la première surface de voile (102, 308, 612) et la deuxième surface de voile (104, 310, 614), **caractérisée en ce que** le dispositif structural (106) comporte au moins un dispositif de cadre (114, 200, 300, 400, 500, 502, 600) selon l'une quelconque des revendications précédentes.
